# EUROPÄISCHE PATENTSCHRIFT

(11) **EP 0 680 153 B1**
(45) Veröffentlichungstag und Bekanntmachung des Hinweises auf die Patenterteilung: **07.08.2002**
(21) Anmeldenummer: 95106123.3
(22) Anmeldetag: 24.04.1995
(51) Int. Cl.: H03M 11/00

(54) **Bedienungsvorrichtung für elektronische Schaltgeräte mit einer Wechsel-Frontfolie**
Control means for electronic switching devices with interchangeable front layer
Dispositif de commande pour appareils de commutations électroniques avec panneau frontal interchangeable

(30) Priorität: 25.04.1994 DE 4414412
(43) Veröffentlichungstag der Anmeldung: 02.11.1995
(73) Patentinhaber: MTS Automation GmbH & Co. KG, 79111 Freiburg (DE)
(72) Erfinder: Bütow, Klaus, 79108 Freiburg (DE); Schilling, Harald, 79110 Freiburg (DE)
(74) Vertreter: Petra, Elke, Dipl.-Ing.

(56) Entgegenhaltungen:
- DE-A- 4 112 437
- DE-U- 8 427 374
- FR-A- 2 602 608
- US-A- 4 977 310

## Beschreibung

Die vorliegende Erfindung bezieht sich auf eine Bedienungsvorrichtung für elektronische Schaltgeräte mit einer Wechsel-Frontfolie.

Bekanntlich werden im Apparate- und Maschinenbau des öfteren Bedienungsvorrichtungen benötigt, die an und für sich immer die gleichen Betätigungselemente und die gleichen zu betätigenden Baugruppen enthalten. Üblicherweise bestehen diese Betätigungselemente aus mehreren Schaltern, insbesondere aus Signal- oder Kreuzschaltern, oder aus verschiedenen Tastern, wie z.B. Signaltastern. Zu den Baugruppen zählen unter anderem Leistungsrelais, Magnetventile, Pumpen, Motoren und dgl., die von den einzelnen Schaltern und Tastern entsprechend betätigt werden und eine ihnen vorgegebene Funktion ausführen.

Üblicherweise werden die Betätigungselemente fest an eine Frontplatte eines Maschinengehäuses montiert, so daß eine anwenderspezifische Anordnung oder Umordnung der Betätigungselemente unmöglich oder sehr aufwendig ist. Letzteres ist besonders nachteilig, da im modernen Arbeitsbereich die Notwendigkeit besteht, die Betätigungselemente nach ergonometrischen bzw. arbeitsmedizinischen Gesichtspunkten anzuordnen, um dem Anwender zu ermöglichen, die für ihn günstigste und individuellste Konfiguration auszusuchen. Durch eine anwenderspezifische Anordnung ist auch ein rascheres Reagieren und eine benützerfreundlichere Arbeitsweise möglich.

Desweiteren ist es nicht möglich mit den bekannten Bedienungselektroniken die einzelnen Bauelemente jeweils so anzuordnen, daß sie den jeweiligen physischen Anordnungen der Baugruppen entsprechen. Wegen der mangelnden Flexibilität herkömmlicher Bedienungsvorrichtungen und der festen Positionierung der Betätigungselemente an der Frontplatte kann die Plazierung der Maschinen oder Geräte auf der Frontplatte nicht wiedergespiegelt werden. Wird eine Baugruppe verschoben, so ist es mit den herkömmlichen Bedienungsvorrichtungen dem Anwender nicht möglich auf der Frontplatte die Konfiguration der Bauelemente den neuen Anforderung anzupassen.

Aus der DE 40 13 321 A1 ist eine an eine Grundplatte einer Anzeigebedienungseinrichtung anbringbare, austauschbare Dekorfolie bekannt. Die Dekorfolie ist mit teilweise transparenten Stellen zur Sichtbarmachung der in der Grundplatte eingelassenen Anzeige- und Bedienungskomponente versehen.

Aus der DE 91 10 705.9 U1 ist eine Steuereinrichtung für eine Hifi- und/oder Stereoanlage bekannt, die mittels einer Flüssigkristallanzeige Informationen über ausgewählte Geräte der Anlage wiedergibt. Desweiteren weist die bekannte Anlage eine Bedienungseinrichtung auf, die mittels Bedienungstasten bzw. Bedienungssensoren die Eingabe anwenderspezifischer Funktionen zuläßt.

Die DE 38 38 747 A1 beschreibt eine Sicherheitstasteneinrichtung mit einer Folientastatur, die die Betätigung zweier benachbarter Tasten zuläßt.

Aus der DE 84 27 374 U1 ist eine Frontplattentastatur bekannt, die einen separaten Tastaturblock aufweist, der auf einem Tastenfeld aufsetzbar ist, wobei der Tastaturblock eine neue Symbolik trägt, die einer neuen wählbaren Funktion entspricht. Die Umschaltung zwischen den verschiedenen Funktionen erfolgt automatisch mit dem Aufsetzen des Tastaturblocks 3.

DE 41 12 437 A1 und FR-A-2 602 608 beschreiben eine Bedienungsvorrichtung für elektronische Schaltgeräte bestehend aus: einer Frontplatte; einem oder mehreren an der Frontplatte angebrachten Betätigungselementen; eine an die Frontplatte mittels Führungen anbringbare Tastatur, die zur Aufnahme einer Kodierung ausgebildet ist; und ein Erkennungssystem, das die Daten der Kodierung einliest.

Eine Bedienungsvorrichtung gemäß dem Oberbegriff des Anspruchs 1 ist aus US-A-4 977 310 bekannt.

Aufgabe der Erfindung ist es, eine Wechsel-Frontfolie zu schaffen, die leicht an die Bedienungsvorrichtung anzubringen ist und die eine mit einem jeden Betätigungselements der Bedienungsvorrichtung ausgerichtete funktionsspezifische Kennzeichnung dieser Elemente gestattet.

Diese und weitere der nachfolgenden Beschreibung deutlich entnehmbare Aufgaben werden von der erfindungsgemäßen Bedienungsvorrichtung für elektronische Schaltgeräte mit einer Geräte-Wechsel- Frontfolie gemäß Anspruch 1 gelöst.

Weitere Merkmale und Vorteile der erfindungsgemäßen Bedienungsvorrichtung für elektronische Schaltgeräte mit einer Wechsel-Frontfolie nachfolgend anhand eines bevorzugten Ausführungsbeispieles, unter Bezug auf die Zeichnung beschrieben.

Es zeigen:
- Fig. 1:: einen Querschnitt durch eine Frontplatte der erfindungsgemäßen Bedienungsvorrichtung für elektronische Schaltgeräte mit einer Wechsel-Frontfolie,
- Fig. 2:: die Vorderansicht der Frontplatte der Fig. 1, und
- Fig. 3:: die Vorderansicht einer an die Frontplatte der Fig. 1 anbringbaren, erfindungsgemäßen Wechsel-Frontfolie.

Unter Bezugnahme auf Fig. 1 wird eine Frontplatte gezeigt, di.e mit dem Bezugszeichen 1 gekennzeichnet ist. Die Frontplatte 1, die vorzugsweise aus Stahl hergestellt wird, ist in bekannter Weise an einer nichtgezeigten Vorrichtung oder Maschine befestigt. An der, der Maschine zugewandten Seite der Frontplatte 1 ist eine Frontplatine 2 mit einem bestimmten Abstand zur Frontplatte 1 montiert. Für die Montage werden herkömmliche Befestigungsmittel verwendet. Dabei ist nur zu beachten, daß es zwingend erforderlich ist, daß die Frontplatte nach außen hin eine möglichst ebene Fläche aufweist. Daher ist es z.B. sinnvoll für die Montage der Frontplatte 1 an die Frontplatine 2 Senkkopfschrauben an der äußeren, dem Anwender zugewandten Seite der Frontplatte 1 zu verwenden. Entsprechend sind an dieser Seite Vertiefungen 7 vorgesehen. Zur Beabstandung der Frontplatine 2 von der Festplatte 1 können Distanzbolzen 3 oder ähnliche Abstandsmittel verwendet werden.

In beispielhafter Weise, dennoch nicht einschränkend, sind in Fig. 1 in schematischer Weise mehrere Betätigungs-Elemente dargestellt, bestehend aus Drucktastern 4, einem Kreuzschalter 5 und einem Regelwiderstand 6. Die Betätigungselemente sind vorzugsweise mit einer Hintergrundbeleuchtung ausgestattet, die bei deren Aktivierung eingeschaltet wird. Alle Betätigungselemente sind an die Frontplatine 2 an jener Seite, die dem Benutzer zugewandt ist, angeordnet. Ebenfalls an der dem Benutzer zugänglichen Seite ist ein Reflexkoppler 8 befestigt. Entsprechend zu diesen Betätigungselementen und zum Reflexkoppler 8 sind Aussparungen 4', 5' und 6' in der Frontplatte 1 vorgesehen. Die Drucktaster 4 und der Reflexkoppler 8 sind derart ausgebildet, daß diese mit der Vorderkante von der Frontplatte 1 im wesentlichen bündig sind. Dies kann entweder durch Auswahl passender Abstandsbolzen oder durch Auswahl passender Betätigungselemente bewerkstelligt werden. Der Regelwiderstand 6 und der Kreuzschalter 5 ragen durch die Aussparungen 6' bzw. 5' hinaus.

Ebenfalls an der Frontplatine 2 ist eine programmierbare Steuerelektronik 9 befestigt, die nachfolgend im Einzelnen beschrieben wird. An der Frontplatte 1 befindet sich, dem Benutzer zugewandt, eine Wechsel-Frontfolie 10, die ebenfalls nachfolgend im Detail beschrieben wird. Sowohl der Reflexkoppler, als auch die Betätigungselemente sind über nicht dargestellte Leiterbahnen der Frontplatine mit der Steuerelektronik elektrisch verbunden. Von der Steuerelektronik führen weitere elektrische Verbindungen zu den zu betätigenden Baugruppen.

Unter Bezugnahme auf die Fig. 2 wird die Vorderansicht der Frontplatte gezeigt, wobei die Betätigungselemente der Fig. 1 mit den gleichen Bezugszeichen gekennzeichnet wurden. Der Reflexkoppler 8 weist eine Sende- bzw. Empfangseinrichtung auf, die bevorzugterweise aus einer oder mehreren Reflexlichtschranken 11 bestehen, die sowohl mit Gleich- als auch mit Wechsellicht betrieben werden können. Jede einzelne Lichtschranke 11 weist eine Lichtquelle 12 auf, bestehend z.B. aus einer GaAs-Diode und einem Empfänger 13, bestehend z.B. aus einer Si-Photodiode. In dem Beispiel der Fig. 2 wird ein 5-Bit optisches Erkennungssystem eingesetzt, das 32 Kodierungsmöglichkeiten bietet, wobei die einzelnen Lichtschranken 11 aneinander angrenzend angeordnet sind. Aus Sicherheitsgründen sind 2 Kodierungen, nämlich "O" (binär 00000) und "31" (binär 11111) nicht erlaubt. Dies ist notwendig, um Fehlfunktionen des Reflexkopplers 8 auszuschließen, da dieser bei nicht aufgesetzter Wechsel-Frontfolie 10 die vollständige Dunkelheit als Kode "O" wertet. Analog wird bei heller Beleuchtung des Reflexkopplers die Kodierung "31" ausgelöst. Die Länge der Kodierung ist hier nur beispielsweise mit 5 Bit angegeben, und sie kann je nach Anforderungen und Komplexität der Vorrichtungen variiert werden.

Unter Bezugnahme auf Fig. 3 wird eine Vorderansicht einer an die Frontplatte 1 anbringbaren Wechsel-Frontfolie 10 gezeigt. Die Befestigung der Wechsel-Frontfolie 10 an die Frontplatte 1 ist auf verschiedene Arten möglich, zum Beispiel durch Schiebeschlitz, Haftkleber, elektrostatisches Anziehen oder durch ein Vakuum. In der bevorzugten Ausführungsform wird eine Wechsel-Frontfolie 10 bestehend aus einer Magnetfolie mit einer aufgeklebten Dekorfolie verwendet, die an dem magnetisch leitfähigen Material der Frontplatte 1 haftet. Die allgemein lichtundurchlässige Wechsel-Frontfolie 10 weist entsprechend den Betätigungselementen durchsichtige bzw. ausgeschnittene Bereiche auf. In Fig. 3 sind entsprechend den, in Fig. 2 gezeigten Drucktastern 4 mehrere durchsichtige Bereiche 4" dargestellt. Diese können nach Bedarf mit Symbolen oder anderen Zeichen bzw. Begriffen versehen werden, deren Anordnung vom Anwender bestimmbar ist. Die Bereiche 4" bestehen aus elastischem Material, das die Betätigung der Drucktaster 4 erlaubt, wobei die Biegsamkeit dieser mit dem Tasterhub der einzelnen Taster abgestimmt ist. Im Bereich der Betätigungselemente die von der Frontplatte 1 abgesetzt sind, wie zum Beispiel der Kreuzschalter 5 und der Regelwiderstand 6, sind entsprechende Durchbrüche 5" und 6'' auf der Wechsel-Frontfolie 10 vorgesehen. Die Wechsel-Frontfolie 10 ist derart mit der Frontplatte 1 ausgerichtet, daß die durchsichtigen und die ausgesparten Flächen exakt den Betätigungselementen entsprechen.

Auf der Rückseite der Wechsel-Frontfolie 10 sind nicht dargestellte Kodierstreifen vorgesehen, die derart angeordnet sind, daß sie über den Reflexlichtschranken 11 des Reflexkopplers 8 liegen. Jede Kodierung des Kodierstreifens entspricht einer spezifischen Anordnung und Belegung der Betätigungselemente. Die Vorderseite, die dem Benutzer zu gewandt ist, ist lichtundurchlässig.

Die Steuerelektronik 9 bildet eine Schnittstelle zwischen den Betätigungselementen und den Baugruppen. Jedes Betätigungselement ist mit der Steuerelektronik über Leitungen verbunden, die in der Frontplatine 2 vorhanden sind. Von der Steuerelektronik führen ebenfalls nicht gezeigte elektrische Leitungen zu den jeweiligen Baugruppen. Der Reflexkoppler 8 ist auch mit der Steuerelektronik 9 zur Übertragung der erkannten Kodierung elektrisch verbunden.

Die Steuerelektronik hat als Kernstück einen Mikroprozessor bekannter Art, der gleichzeitig alle gewünschten Schaltprogramme enthält und, je nach erkannter Kodierung, das gewünschte Programm aktiviert. Die entsprechenden Schaltprogramme können von einem Programmiergerät auf einen im Prozessor befindlichen, programmierbaren Baustein übertragen werden. Als programmierbare Bausteine können unter anderem PROMs, EPROMs oder EEPROMs eingesetzt werden.

Die Arbeitsweise der erfindungsgemäßen Anordnung ist wie folgt: Beim Aufsetzen der Wechsel-Frontfolie 10 auf die ebene, dem Anwender zugewandten Seite der Frontplatte 1 wird die Kodierung der Kodierstreifen von dem Reflexkoppler 8 eingelesen. Dabei muß beachtet werden. daß die Kodierstreifen exakt auf den einzelnen Reflexschranken 11 des Reflexkopplers 8 aufliegen. Zu diesem Zweck können Ausrichtungsmittel vorgesehen werden. Die eingelesenen Kodierungen werden zu der Steuerelektronik 9 übertragen, und aktivieren ein entsprechendes Schaltprogramm. Gemäß dem ausgewählten Schaltprogramm wird dann, bei Betätigung eines Betätigungselements, eine entsprechende Baugruppe aktiviert. Somit fungiert die Steuerung 9 als elektronische Weiche, die es gestattet, flexibel in Abhängigkeit vom laufenden Schaltprogramm, einen bestimmten elektrischen Pfad von einem Betätigungselement zu einer Baugruppe zu schaffen, und mit dem gleichen Betätigungselement, je nach Schaltprogramm, unterschiedliche Baugruppen anzusprechen.

Die Erfindung kann in vielerlei Hinsicht abgeändert werden, ohne dadurch ihren Rahmen zu überschreiten. So können beispielsweise die Anzahl und die Typen der Betätigungselemente von denen in den Figuren gezeigten, abweichen. In entsprechender Weise kann die Ausgestaltung der Wechsel-Frontfolie angepaßt werden.

Desweiteren können gemäß weiteren Ausführungsformen der Erfindung, welche sich in ihrem Grundgedanken an die oben beschriebenen Ausführungsformen anschließen, je nach Erfordernis, anstatt des obigen, exemplarisch beschriebenen Reflexkopplers 8 andere kontaktlose Erkennungssysteme eingesetzt werden. Es sind auch nicht kontaktlose Erkennungssysteme möglich. Desweiteren ist, wie bereits erwähnt, die Länge der Kodierung und die Länge der Erkennungssysteme nach Bedarf abänderbar. Die Position der Kodierstreifen und des Reflexkopplers kann entsprechend den unterschiedlichen technischen Anforderungen geändert werden.

Alle konstruktiven Teile können durch andere technisch äquivalente Teile ersetzt werden und die angewendeten Materialien, Abmessungen und Formen können beliebig neu gewählt werden.

## Patentansprüche

1. Bedienungsvorrichtung für elektronische Schaltgeräte bestehend aus:
einer Frontplatte (1) ;
einem oder mehreren, an der Frontplatte (1) angebrachten Betätigungselementen (4, 5, 6), um eine oder mehrere Baugruppen einer Maschine oder dergleichen zu betätigen;
einer an die Frontplatte (1) anbringbare Wechsel-Frontfolie (10), die zur Aufnahme einer Kodierung ausgebildet ist;
einem Erkennungssystem (8), das die Daten der Kodierung einliest; und
einer intelligenten Steuereinrichtung (9), die die eingelesenen Daten vom Erkennungssystem (8) aufnimmt, und derart ausgebildet ist, daß sie in Abhängigkeit von den eingelesenen Daten jedem Betätigungselement (4, 5, 6) eine anwenderspezifische Betätigungsfunktion zuweist, **dadurch gekennzeichnet, daß**
die Frontplatte (1) aus einem magnetisch leitfähigen Material besteht, daß
die Wechsel-Frontfolie (10) eine am magnetisch leitfähigen Material der Frontplatte (1) haftende Magnetfolie aufweist, daß
die Frontplatte (1) eine an ihr befestigte Frontplatine (2) aufweist, die zur Aufnahme der Betätigungselemente (4, 5, 6), des Erkennungssystems (8) und der Steuereinrichtung (9) ausgebildet ist, wobei Öffnungen (4', 5', 6'), die mit den Betätigungselementen (4, 5, 6) ausgerichtet sind, in der Frontplatte (1) vorgesehen sind, um eine Betätigung der Elemente (4, 5, 6) durch die Wechsel-Frontfolie (10) hindurch zu gestatten, und daß
die Wechsel-Frontfolie (10) lichtundurchlässig ist und entsprechend den Betätigungselementen (4, 5, 6) durchsichtige bzw. ausgeschnittene Bereiche (4", 5", 6") aufweist.

2. Bedienungsvorrichtung nach Anspruch 1, **dadurch gekennzeichnet, daß** das Erkennungssystem (8) aus einem Reflexkoppler besteht, der eine Sende- und eine Empfangseinrichtung aufweist.

3. Bedienungsvorrichtung nach Anspruch 1 oder 2, **dadurch gekennzeichnet, daß** der Reflexkoppler aus einer Vielzahl von aneinander angrenzenden Lichtschranken (11) ausgebildet ist, wobei die Lichtschranken (11) mit einem an der Wechsel-Frontfolie (10) angebrachten Kodestreifen ausgerichtet sind.

4. Bedienungsvorrichtung nach einem oder mehreren der vorangegangenen Ansprüche, **dadurch gekennzeichnet, daß** die intelligente Steuereinrichtung (9) einen Mikroprozessor aufweist, der die gewünschten Schaltprogramme enthält und in Abhängigkeit von der eingelesenen Kodierung das gewünschte Programm aktiviert.

5. Bedienungsvorrichtung nach einem oder mehreren der vorangegangenen Ansprüche, **dadurch gekennzeichnet, daß** die Wechsel-Frontfolie (10) eine auf die Magnetfolie aufgeklebte Decorfolie aufweist.

6. Bedienungsvorrichtung nach einem oder mehreren der vorangegangenen Ansprüche, **dadurch gekennzeichnet daß**, die Wechsel-Frontplatte (10) anwenderspezifisch im Bereich der durchsichtigen Stellen (4") beschriftbar ist.

## Claims

1. Control device for electronic switching equipment consisting of:
a front plate (1) ;
one or more control elements (4, 5, 6) mounted on the front plate (1) in order to operate one or more assemblies of a machine or the like;
an interchangeable front sheet (10) which can be attached to the front plate (1) and is designed to receive a coding;
a recognition system (8) which reads in the data of the coding, and '
an intelligent controller (9) which receives the data read in from the recognition system (8) and is designed such that it assigns a user-specific control function to each control element (4, 5, 6) according to the data read in,
**characterised in that**
the front plate (1) is made of a magnetically conductive material, **in that**
the interchangeable front sheet (10) exhibits a magnetic sheet adhering to the magnetically conductive material of the front plate (1), **in that**
the front plate (1) exhibits a front board (2) which is fastened to it and is designed to receive the control elements (4, 5, 6), the recognition system (8) and the controller (9), the front plate (1) being provided with openings (4', 5', 6') which are aligned with the control elements (4, 5, 6) in order to allow operation of the elements (4, 5, 6) through the interchangeable front sheet (10), and **in that**
the interchangeable front sheet (10) is opaque and exhibits transparent or excised areas (4", 5", 6") corresponding to the control elements (4, 5, 6).

2. Control device according to claim 1, **characterised in that** the recognition system (8) consists of a reflex coupler which exhibits a transmitting and a receiving device.

3. Control device according to claim 1 or 2, **characterised in that** the reflex coupler is formed of a plurality of adjacent photo-electric cells (11), the photo-electric cells (11) being aligned with a code strip attached to the interchangeable front sheet (10).

4. Control device according to one or more of the preceding claims, **characterised in that** the intelligent controller (9) exhibits a micro-processor which contains the desired switching programmes and activates the desired programme according to the coding read in.

5. Control device according to one or more of the preceding claims, **characterised in that** the interchangeable front sheet (10) exhibits a decorative sheet stuck on to the magnetic sheet.

6. Control device according to one or more of the preceding claims, **characterised in that** the interchangeable front sheet (10) can be provided with user-specific inscriptions in the area of the transparent locations (4").

## Revendications

1. Dispositif de commande pour des appareils électroniques de commutation constitués de :
une plaque (1) frontale ;
Une ou plusieurs éléments (4, 5, 6) d'actionnement montés sur la plaque (1) frontale pour actionner un module ou plusieurs modules d'une machine ou analogue ;
un ruban (10) frontal interchangeable pouvant être mis sur la plaque (1) frontale et constitué de manière à recevoir un codage ;
un système (8) de reconnaissance qui lit les données du codage ; et
un dispositif (9) intelligent de commande qui enregistre les données lues par le système (8) de reconnaissance et qui est constitué de manière à envoyer en fonction des données lues à chaque élément (4, 5, 6) d'actionnement une fonction d'actionnement spécifique à l'utilisateur, **caractérisé en ce que**
la plaque (1) frontale est en un matériau conducteur du point de vue magnétique, **en ce que**
le ruban (10) frontal interchangeable a un ruban magnétique adhérant au matériau conducteur magnétiquement de la plaque (1) frontale, **en ce que**
la plaque (1) frontale a une platine (2) frontale qui lui est fixée et qui est constituée de manière à recevoir les éléments (4, 5, 6) d'actionnement, le système (8) de reconnaissance et le dispositif (9) de commande, des ouvertures (4', 5', 6') qui sont alignées avec les éléments (4, 5, 6) d'actionnement étant prévues dans la plaque (1) frontale pour permettre un actionnement des éléments (4, 5, 6) à travers le ruban (10) frontal interchangeable, et **en ce que**
le ruban (10) frontal interchangeable est transparent et a des parties (4", 5", 6") transparentes ou découpées correspondant aux éléments (4, 5, 6) d'actionnement.

2. Dispositif de commande selon la revendication 1, **caractérisé en ce que** le système (8) de reconnaissance est constitué d'un coupleur réflexe qui a un dispositif d'émission et un dispositif de réception.

3. Dispositif de commande selon la revendication 1 ou 2, **caractérisé en ce que** le coupleur réflexe est constitué d'une pluralité de cellules photoélectriques (11) juxtaposées, les cellules photoélectriques (11) étant alignées avec une bande de codes apposée sur le ruban (10) frontal interchangeable.

4. Dispositif de commande selon l'une ou plusieurs des revendications précédentes, **caractérisé en ce que** le dispositif (9) intelligent de commande a un microprocesseur qui contient les programmes souhaités de commutation et qui active le programme souhaité en fonction du codage qui est lu.

5. Dispositif de commande selon l'une ou plusieurs des revendications précédentes, **caractérisé en ce que** le ruban (10) frontal interchangeable a un ruban décoratif collé sur le ruban magnétique.

6. Dispositif de commande selon l'une ou plusieurs des revendications précédentes, **caractérisé en ce qu'**il est possible d'écrire sur la plaque (10) frontale interchangeable d'une manière spécifique à l'utilisateur dans la partie des emplacements (4") transparents.
